# EUROPÄISCHE PATENTSCHRIFT

(11) **EP 1 341 625 B1**
(45) Veröffentlichungstag und Bekanntmachung des Hinweises auf die Patenterteilung: **08.06.2005**
(21) Anmeldenummer: 01994612.8
(22) Anmeldetag: 17.10.2001
(51) Int. Cl.: B21H 5/02

(54) **VERFAHREN ZUM DRÜCKWALZEN SOWIE DRÜCKWALZVORRICHTUNG**
METHOD FOR ROLLER SPINNING AND A CORRESPONDING ROLLER SPINNING DEVICE
PROCEDE DE FLUOTOURNAGE ET DISPOSITIF DE FLUOTOURNAGE CORRESPONDANT

(30) Priorität: 13.12.2000 DE 10062002
(43) Veröffentlichungstag der Anmeldung: 10.09.2003
(73) Patentinhaber: Leifeld Metal Spinning GmbH, 59229 Ahlen (DE)
(72) Erfinder: RÖMPP, Wolfgang, D-72175 Dornhan (DE); Rupke, Thomas, 59387 Ascheberg (DE)
(74) Vertreter: Wunderlich, Rainer, Dipl.-Ing.
(86) Internationale Anmeldenummer: PCT/EP2001/012028
(87) Internationale Veröffentlichungsnummer: WO 2002/047843

(56) Entgegenhaltungen:
- WO-A-99/03618
- DE-A- 2 443 585
- DE-A- 19 636 567
- DE-A- 19 830 816

## Beschreibung

Die Erfindung betrifft ein Verfahren zum Drückwalzen eines Werkstücks mit Innenprofil, bei dem eine Vorform des Werkstücks an einen Werkzeugdorn gespannt wird, der in seiner Längsrichtung mit einem Außenprofil versehen ist, zum Ausformen des Innenprofils eine Relativbewegung zwischen dem Werkzeugdorn und einem Umformwerkzeug um eine mit der Längsachse des Werkzeugdorns zusammenfallende Rotationsachse ausgeführt wird, wobei das Umformwerkzeug das Material der am Werkzeugdorn gespannten Vorform in das Außenprofil des Werkzeugdorns eingeformt wird, und die Vorform mit ihrer zum Werkzeugdorn gerichteten Stirnseite zumindest während des Einformens der Vorform in das Außenprofil an einem Anschlagelement anliegt. Des Weiteren betrifft die Erfindung eine Drückwalzvorrichtung nach dem Oberbegriff des Anspruchs 9.

Das eingangs genannte Verfahren zum Drückwalzen sowie eine zur Durchführung des Verfahrens geeignete Drückwalzvorrichtung nach dem Oberbegriff des Anspruchs 9 ist beispielsweise aus der DE 196 36 567 A1 oder der DE 198 30 816 C2 bekannt. Bei diesem bekannten Verfahren wird eine Vorform des Werkstücks an einen Werkzeugdorn mit Hilfe eines axial beweglichen Andrückelements gespannt. An der Mantelfläche des Werkzeugdorns ist ein Außenprofil ausgebildet, das komplementär zu dem zu fertigenden Innenprofil, beispielsweise einer Geradverzahnung, einer Schrägverzahnung, einem Keilwellenprofil oder Ähnlichem, ausgebildet ist. Zum Ausformen des Innenprofils wird eine Relativbewegung zwischen dem Werkzeugdorn und einem Umformwerkzeug, beispielsweise einer Umformrolle, um eine mit der Längsachse des Werkzeugdorns zusammenfallende Rotationsachse ausgeführt, so dass Material der am Werkzeugdorn gespannten Vorform in das Außenprofil des Werkzeugdorns eingeformt bzw. eingedrückt wird. Gegebenenfalls kann das Umformwerkzeug zusätzlich radial, d.h. quer zur Rotationsachse, und/oder axial, d.h. parallel zur Rotationsachse, bewegt werden.

Damit das Material der Vorform während des Drückwalzvorganges nicht in axialer Richtung der Rotationsachse fließt, sondern in radialer Richtung umgelenkt wird und das Außenprofil des Werkzeugdorns ausfüllt, wird sowohl in der DE 196 36 567 A1 als auch in der DE 198 30 816 C2 vorgeschlagen, ein Anschlagelement zu verwenden, an dem die auf den Werkzeugdorn gespannte Vorform mit ihrer einen Stirnseite anliegt. Durch die von dem Anschlagelement während des Einformens erzeugte axiale Gegenkraft wird die axiale Längung des Werkstücks verlangsamt, so dass mehr Material in das Außenprofil des Werkzeugdorns fließen kann. Dies wiederum bewirkt, dass sich die Belastung auf die Werkzeugzähne des Außenprofils durch die axiale Umformkraft verringert.

Mit diesem bekannten Verfahren, bei dem ein Anschlagelement eingesetzt wird, kann Werkzeugverschleiß und Werkzeugbruch bereits in hohem Maße reduziert werden.

Der Erfindung liegt die **Aufgabe** zugrunde, das eingangs genannte Verfahren und die eingangs genannte Drückwalzvorrichtung so weiterzubilden, dass Werkzeugverschleiß und auch die Gefahr des Werkzeugbruchs weiter vermindert und möglichst vermieden wird.

Die Aufgabe wird durch ein Verfahren mit den Merkmalen nach Anspruch 1 und insbesondere dadurch gelöst, dass das unter Vorspannung an der Vorform während des Einformens anliegende Anschlagelement zum Erzeugen einer in Umfangsrichtung der Vorform an dieser wirkenden, definierten Torsionsspannung ein definiertes Drehmoment auf die Vorform ausübt. Des Weiteren wird die Aufgabe durch eine Drückwalzvorrichtung mit den Merkmalen nach Anspruch 9 gelöst.

Bevorzugte Ausführungsformen des Verfahrens und der Drückwalzvorrichtung sind in den abhängigen Ansprüchen angegeben.

Der Erfindung lag die Erkenntnis zugrunde, dass während des Drückwalzens zusätzlich zu den Umformkräften an der Vorform Torsionskräfte angreifen, die zu einem Verwinden der Vorform um die Rotationsachse führen können. Des Weiteren wurde erkannt, dass mit einem Anschlagelement die entstehenden Torsionskräfte aufgenommen und abgestützt werden können, so dass die Torsionskräfte über die Werkzeugverzahnung verteilt am Werkzeugdorn angreifen und die Belastung auf die einzelnen Werkzeugzähne des Außenprofils entsprechend verringert ist.

Die Erfindung schlägt nun vor, durch das Anschlagelement zumindest während des Einformens auf die Vorform ein Drehmoment auszuüben, durch das in Umfangsrichtung der Vorform an dieser gezielt Torsionsspannungen entstehen. Beispielsweise ist das vom Anschlagelement ausgeübte Drehmoment dabei so bemessen, dass die entstehenden Torsionsspannungen die während des Einformens an der Vorform entstehenden Torsionskräfte zumindest annähernd ausgleichen, so dass trotz des Einformens die Vorform allenfalls geringfügig verdrillt bzw. tordiert ist. Es kann aber auch eine Verdrillung gezielt verstärkt werden, um etwa eine bessere Ausformung einer Schrägverzahnung zu erreichen.

Durch das vom Anschlagelement verursachte, definierte Drehmoment werden die während des Drückwalzens entstehenden Torsionskräfte in der Vorform ausgeglichen, so dass die an der Werkzeugverzahnung des Außenprofils des Werkzeugdorns auftretenden Umformkräfte geringer sind, folglich die Werkzeugverzahnung vergleichsweise geringen Belastungen ausgesetzt ist und entsprechend weniger schnell verschleißt bzw. weniger zu Werkzeugbruch neigt als bei Verwendung des bekannten Verfahrens.

Zur definierten Erzeugung des Drehmomentes wird bei einer Weiterbildung der Erfindung vorgeschlagen, das Anschlagelement relativ zum Werkzeugdorn zu bewegen. Wird zur Erzeugung der Relativbewegung des Werkzeugdorns zum Umformwerkzeug der Werkzeugdorn und damit die Vorform in Rotation versetzt, wird das gleichfalls rotierende Anschlagelement mit einer entsprechend geringeren oder höheren Drehzahl betrieben, um das gewünschte Gegendrehmoment zu erzeugen. Wird dagegen die Relativbewegung zwischen dem Werkzeugdorn und dem Umformwerkzeug durch eine umlaufende Bewegung des Umformwerkzeuges erzeugt, wird das Anschlagelement bezüglich des Werkzeugdorns leicht verdreht, um das gewünschte Drehmoment an der Vorform zu erzeugen.

Bei einer bevorzugten Ausführungsform des Verfahrens wird die Vorform beim Spannen am Werkzeugdorn gleichzeitig auch gegen das Anschlagelement gespannt, so dass bereits zu Beginn des Einformens die Vorform entsprechend in axialer Richtung eingespannt ist und schon zu Beginn des Drückwalzens das Anschlagelement ein entsprechendes Drehmoment an der Vorform erzeugen kann.

Alternativ ist es möglich, das Anschlagelement erst zu einem späteren Zeitpunkt mit der Vorform in Berührung zu bringen, so dass das Umformwerkzeug die Vorform zunächst axial auf die gewünschte Länge ausformt, bevor das Anschlagelement zum Einsatz kommt.

Da die Vorform üblicherweise nahe ihrer einen Stirnseite am Werkzeugdorn gehalten ist, sind die durch das Umformwerkzeug während des Einformens verursachten Torsionskräfte nahe dieser Stirnseite vergleichsweise gering, während sie mit zunehmendem Abstand des Umformwerkzeuges von der Einspannstelle zunehmen. Um eine besonders gleichmäßige Belastung der Werkzeugverzahnung während des gesamten Umformvorganges zu gewährleisten, wird bei einer bevorzugten Ausführungsform des erfindungsgemäßen Verfahrens deshalb zusätzlich vorgeschlagen, das vom Anschlagelement in Umfangsrichtung der Vorform erzeugte Drehmoment zu erhöhen, je näher das Umformwerkzeug an das Anschlagelement heranbewegt ist. Auf diese Weise wird erreicht, dass die während des Umformens bei der Relativbewegung des Umformwerkzeuges bezüglich des Werkzeugdorns in Richtung des Anschlagelementes zunehmenden Torsionskräfte durch Erhöhen des vom Anschlagelement verursachten Gegendrehmomentes auf einem zulässigen Maß gehalten werden.

Bei dieser Ausführungsform des Verfahrens wird ferner vorgeschlagen, das vom Anschlagelement erzeugte Drehmoment mit geringer werdendem Abstand des Umformwerkzeuges zum Anschlagelement linear oder auch progressiv zu erhöhen, um die vom Anschlagelement erzeugte Torsionsspannung gezielt an die während des Einformens entstehenden Torsionskräfte anpassen zu können.

Das vom Anschlagelement in Umfangsrichtung der Vorform erzeugte Drehmoment wird vorzugsweise in Abhängigkeit bekannter Umformparameter wie dem Werkstoff, dem Umformgrad und Ähnlichem geregelt.

Bei der Erzeugung bestimmter Innenprofile am Werkstück, beispielsweise bei der Fertigung von Innen-Schrägverzahnungen, wird ferner vorgeschlagen, ein hülsenförmiges Anschlagelement zu verwenden, das ein Innenprofil aufweist, mit dem das Anschlagelement mit einem Abschnitt des am Werkzeugdorn ausgebildeten Außenprofils in Eingriff gebracht wird. Während des Einformens wird das Anschlagelement relativ zum Werkzeugdorn um die Rotationsachse derart gedreht, dass das Anschlagelement mit seinem Innenprofil unter Vorspannung am Außenprofil des Werkzeugdorns anliegt. In diesem Fall wird mit dem Anschlagelement nicht nur in Umfangsrichtung der Vorform gezielt ein Drehmoment erzeugt, sondern gleichzeitig die Werkzeugverzahnung des Außenprofils des Werkzeugdorns während des Einformens abgestützt, wodurch insbesondere bei hohen Umformkräften ein Ausbrechen der Werkzeugverzahnung am Außenprofil des Werkzeugdorns verhindert wird.

Bei einer weiter bevorzugten Ausführungsform des Verfahrens wird ferner vorgeschlagen, die in Längsrichtung der Vorform vom Anschlagelement erzeugte Vorspannkraft während Einformens zu erhöhen, je näher das Umformwerkzeug an das Anschlagelement heranbewegt ist. Auf diese Weise wird erreicht, dass das in axialer Richtung fließende Material abgestützt und in radialer Richtung umgelenkt wird, damit die Werkzeugverzahnung am Außenprofil des Werkzeugdorns auch nahe dem Anschlagelement vollständig mit Material ausgefüllt wird.

Gemäß einem weiteren Aspekt betrifft die Erfindung eine Drückwalzvorrichtung, die insbesondere zur Durchführung des erfindungsgemäßen Verfahrens ausgelegt ist. Bei der erfindungsgemäßen Drückwalzvorrichtung, wie sie im Patentanspruch 9 angegeben ist, ist gleichfalls ein Werkzeugdorn mit einem Außenprofil zum Ausformen der Vorform, ein Umformwerkzeug sowie ein Anschlagelement vorgesehen. Zur Erzeugung des Drehmomentes an der Vorform ist an der erfindungsgemäßen Drückwalzvorrichtung eine Betätigungseinrichtung vorgesehen, durch welche das Anschlagelement in Umfangsrichtung der Vorform um die Rotationsachse relativ zum Werkzeugdorn verstellbar ist. Mit Hilfe der Betätigungseinrichtung kann das Anschlagelement relativ zum Werkzeugdorn verstellt werden, um den zur Erzeugung des Drehmomentes gewünschten Versatz des Anschlagelementes zu der am Werkzeugdorn gespannten Vorform einzustellen.

Bei einer bevorzugten Ausführungsform der Drückwalzvorrichtung weist die Betätigungseinrichtung eine Antriebseinheit auf, die durch ein Übertragungselement mit dem Anschlagelement gekoppelt ist, um das Anschlagelement um die Rotationsachse zu rotieren. Als Antriebseinheit wird hierzu beispielsweise ein elektrisch angesteuerter Servomotor oder auch ein Hydraulikmotor eingesetzt, mit dem die gewünschte Drehbewegung des Anschlagelementes eingestellt werden kann. Alternativ kann als Betätigungseinrichtung auch eine Bremseinheit eingesetzt werden, die bei einem rotatorisch angetriebenen Werkzeugdorn das vom Werkzeugdorn mitangetriebene bzw. mitgeführte Anschlagelement zur Erzeugung des Drehmomentes gezielt abbremst.

Als Übertragungselement wird bei einer bevorzugten Weiterbildung der Ausführungsform ein Zahnriemen verwendet, der mit einem an der Antriebseinheit vorgesehenen Ritzel und mit einer am Anschlagelement ausgebildeten Verzahnung in Eingriff steht. Durch die Verwendung des Zahnriemens ist es möglich, bereits bestehende Drückwalzvorrichtung ohne großen Aufwand nachzurüsten. Darüber hinaus besteht auch die Möglichkeit, das Anschlagelement, so fern gewünscht, von der Antriebseinheit ohne großen Aufwand zu entkoppeln.

Alternativ wird als Übertragungselement ein mit dem Antriebsritzel der Antriebseinheit in Eingriff stehendes Zahnrad eine Getriebeeinheit verwendet, die ihrerseits mit einer am Anschlagelement ausgebildeten Verzahnung in Eingriff steht. Als Getriebeeinheit wird beispielsweise ein einziges Zahnrad verwendet, das das Antriebsritzel der Antriebseinheit unmittelbar mit der am Anschlagelement ausgebildeten Verzahnung koppelt. Alternativ ist es auch möglich, die Getriebeeinheit als Unter- oder Übersetzungsgetriebe auszubilden, das aus mehreren, gegebenenfalls auch schaltbaren Zahnrädern aufgebaut ist.

Bei einer alternativen Ausführungsform der Drückwalzvorrichtung wird als Betätigungseinrichtung mindestens ein am Anschlagelement oder am Werkzeugdorn vorgesehener Führungszapfen verwendet, der in einer am Werkzeugdorn oder am Anschlagelement ausgebildeten Nut geführt ist. Die Nut ist dabei so ausgebildet, dass das Anschlagelement bei einer Verschiebung entlang dem Werkzeugdorn eine rotatorische Bewegung bezüglich des Werkzeugdorns ausführt, wodurch in der am Werkzeugdorn gespannten Vorform die gewünschte Torsionsspannung erzeugt wird.

Die Nut kann bei dieser Ausführungsform der Betätigungseinrichtung schräg oder auch kurvenförmig ausgebildet sein.

Des Weiteren wird bei einer dritten möglichen Ausführungsform der Drückwalzvorrichtung vorgeschlagen, als Betätigtungseinrichtung.eine das Anschlagelement mit dem Werkzeugdorn koppelnde Federanordnung zu verwenden, deren Federkraft in Umfangsrichtung des Anschlagelementes derart wirkt, dass die Federkraft mit zunehmender Verdrehung des Anschlagelementes relativ zur Federanordnung linear oder progressiv zunimmt. Die Verwendung einer Federanordnung als Betätigungseinrichtung ist insbesondere dann von Vorteil, wenn der Werkzeugdorn in Rotation versetzt wird, wobei das unter Vorspannung an der Vorform anliegende Anschlagelement mitgenommen wird. Kommt es während des Drückwalzens zur Bildung von Torsionsspannungen an der Vorform wird das Anschlagelement gegen die Kraft der Federanordnung bezüglich des Werkzeugdorns ausgelenkt. Mit zunehmender Verdrehung des Anschlagelementes relativ zur Federanordnung nimmt jedoch die Federkraft linear bzw. progressiv zu, so dass mit zunehmender durch das Drückwalzen erzeugter Torsionsspannung in der Vorform auch das vom Anschlagelement erzeugte Gegendrehmoment zunimmt. Durch die Verwendung der Federanordnung als Betätigungseinrichtung wird also ein unmittelbar von den tatsächlich wirkenden Umformbedingungen abhängiges Gegendrehmoment vom Anschlagelement erzeugt, durch das die gewünschten Gegentorsionsspannungen entstehen.
α

Um die in axialer Richtung des Werkzeugdorns wirkenden Vorspannkräfte des Anschlagelementes variieren zu können, wird ferner vorgeschlagen, das Anschlagelement in Längsrichtung des Werkzeugdorns verschieblich zu lagern, und durch eine Spannvorrichtung in Richtung des freien Endes des Werkzeugdorns vorspannbar zu gestalten. Dadurch ist es möglich, entsprechend den tatsächlichen Umformbedingungen während des Drückwalzens die Vorspannkräfte des Anschlagelementes in axialer Richtung einzustellen.

Um ein Durchrutschen der Vorform bezüglich des Anschlagelementes während des Drückwalzens zu verhindern, wird bei einer bevorzugten Ausführungsform der Drückwalzvorrichtung ferner vorgeschlagen, die mit der Vorform in Berührung kommende Stirnseite des Anschlagelementes aufzurauhen, zu rändeln oder mit einer Verzahnung zu versehen, die beim Einspannen der Vorform mit der Vorform in Eingriff kommt.

Nachfolgend wird die Erfindung anhand dreier Ausführungsbeispiele unter Bezugnahme auf die Zeichnung näher erläutert. Darin zeigen:
- Fig. 1: eine Schnittansicht eines ersten Ausführungsbeispiels einer Drückwalzvorrichtung mit einem verstellbaren Anschlagelement;
- Fig. 2: eine Schnittansicht eines zum ersten Ausführungsbeispiel ähnlichen zweiten Ausführungsbeispiels einer Drückwalzvorrichtung, bei der das Anschlagelement eine mit der Außenverzahnung eines Werkzeugdorns in Eingriff stehende Innenverzahnung aufweist;
- Fig. 3: eine Schnittansicht der in Fig. 2 gezeigten Drückwalzvorrichtung entlang der Schnittlinie A-A in Fig. 2;
- Fig. 4: eine Schnittansicht eines dritten Ausführungsbeispiels einer Drückwalzvorrichtung, bei der als Betätigungseinrichtung für das Anschlagelement ein in eine Nut eingreifender Führungszapfen verwendet wird; und
- Fig. 5: eine Draufsicht auf die Nut mit darin geführtem Führungszapfen.

Fig. 1 zeigt eine Schnittansicht eines ersten Ausführungsbeispiels einer Drückwalzvorrichtung 10. Die Drückwalzvorrichtung 10 weist einen Werkzeugdorn 11 auf, dessen nicht dargestelltes Ende in bekannter Weise an einem Rotationsantrieb der Drückwalzvorrichtung 10 angeflanscht ist. Am in Fig. 1 rechts dargestellten freien Ende des Werkzeugdorns 11 ist an dessen Außenumfangsfläche eine als Werkzeugverzahnung dienende Außenverzahnung 12 ausgebildet, mit der, wie später noch erläutert wird, das gewünschte Innenprofil im betreffenden Werkstück ausgeformt wird.

Vom Werkzeugdorn 11 steht konzentrisch zu dessen Rotationsachse R ein Zentrierdorn 13 von der Stirnseite des Werkzeugdorns 11 ab. Der Zentrierdorn 13 dient zum Ausrichten und Zentrieren eines Andrückelementes 14, das in axialer Richtung der Rotationsachse R zwischen einer Freigabestellung, in der es beabstandet zur Stirnseite des Werkzeugdorns 11 angeordnet ist, und einer Spannstellung bewegt werden kann, in der das Andrückelement 14 eine Vorform 15 an der Stirnseite des Werkzeugdorns 11 verspannt und sichert.

Des Weiteren weist die Drückwalzvorrichtung 10 ein auf den Werkzeugdorn 11 aufgeschobenes, hülsenförmiges Anschlagelement 16 auf, das an seinem dem Andrückelement 14 abgewandten Ende an Druckbolzen 17 einer in einem Gehäuse 18 aufgenommenen, nicht dargestellten Spannvorrichtung, beispielsweise einer Tellerfederanordnung, anliegt.

Am anderen Ende des Anschlagelementes 16 weist das Anschlagelement 16 einen Abschnitt 19 größeren Innendurchmessers auf, mit dem das Anschlagelement 16 über die am Werkzeugdorn 11 ausgebildete Außenverzahnung 12 geschoben werden kann, ohne dass das Anschlagelement 16 mit der Außenverzahnung 12 in Berührung kommt. An der Stirnseite 20 des Anschlagelementes 16 ist eine nicht dargestellte Verzahnung ausgebildet, deren Zweck später noch erläutert wird. Die Stirnseite 20 des Anschlagelementes 16 geht in einen sich kegelförmig erweiternden Mantelabschnitt 21 über, der seinerseits in einen zylindrischen Abschnitt des Anschlagelementes 16 ausläuft.

Als Umformwerkzeug werden bei der dargestellten Drückwalzvorrichtung 10 mehrere Wälzkörper 22 verwendet, die sich gleichmäßig verteilt an einem in einem Werkzeugträger 23 gehaltenen Außenring 24 abstützen. Die Wälzkörper 22 verlaufen unter einem vorgegebenen Winkel bezüglich der Rotationsachse R des Werkzeugdorns 11 geneigt, wobei die Neigungswinkel der Wälzkörper 22 in etwa dem Kegelwinkel entsprechen, mit dem der kegelförmig erweiterte Mantelabschnitt 21 des Anschlagelementes 16 bezüglich der Rotationsachse R verläuft. Die Wälzkörper 22 sind in bekannter Weise mit Hilfe eines Tragkörpers 25 mit daran angeschraubten Halteelementen 26 gegen Herausfallen aus dem Werkzeugträger 23 gesichert. An Stelle des gezeigten Umformwerkzeuges kann beispielsweise auch eine einzelne Drückrolle verwendet werden.

Wie Fig. 1 ferner zu entnehmen ist, ist nahe der Druckbolzen 17 am Außenumfang des Anschlagelementes 16 eine Verzahnung 27 ausgebildet, die mit einem gestrichelt dargestellten Zahnriemen 28 einer Betätigungseinrichtung in Eingriff steht. Der Zahnriemen 28 steht seinerseits mit einem nicht dargestellten Antriebsritzel eines Stellmotors der Betätigungseinrichtung in Eingriff. Mit Hilfe des Zahnriemens 28 der Betätigungseinrichtung ist es möglich, das Anschlagelement 16, das unter einer Vorspannung von gegebenenfalls mehreren 100 kN an der Stirnseite der Vorform 15 anliegt und diese gegen das Andrückelement 14 drückt, bezüglich des Andrückelementes 14 in Umfangsrichtung der Vorform 15 zu verdrehen.

Zum Drückwalzen wird zunächst das Andrückelement 14 in seine Freigabestellung bewegt und anschließend die gegebenenfalls topfförmig tiefgezogene Vorform 15 auf den Werkzeugdorn 11 aufgeschoben. Anschließend wird das Andrückelement 14 in seine Spannstellung bewegt, in der es die Vorform 15 gegen die Stirnseite des Werkzeugdorns 11 drückt, wobei die Vorform 15 gleichzeitig mit der Stirnseite ihres topfförmigen Randabschnittes an der Stirnseite 20 des Anschlagelementes 16 zur Anlage kommt und dieses gegen die Kraft der nicht dargestellten Spanneinrichtung verlagert. Anschließend wird der Werkzeugdorn 11 gemeinsam mit dem Anschlagelement 16 und dem Andrückelement 14 in Drehung versetzt, während gleichzeitig der Werkzeugträger 23 ausgehend vom Andrückelement 14 in Richtung des Anschlagelementes 16 entlang der Rotationsachse R bewegt wird. Dabei kommen die Wälzkörper 22 des Werkzeugträgers 23 mit der Vorform 15 in Berührung, wobei das Material der Vorform 15 in die Außenverzahnung 12 des Werkzeugdorns 11 derart gedrückt wird, dass die Innenverzahnung in der Vorform 15 ausgebildet wird. Während des Drückwalzvorganges verhindert das an der Stirnseite der Vorform 15 anliegende Anschlagelement 16 zumindest teilweise ein axiales Fließen des Materials der Vorform 15 in Richtung der Rotationsachse R, so dass das Material durch die Drückkraft der Wälzkörper 22 in die Außenverzahnung 12 des Werkzeugdorns 11 fließt. Um dennoch ein axiales Fließen des Materials zu ermöglichen, ist das Anschlagelement 16 verschieblich angeordnet und kann gegen die Kraft der nicht dargestellten Spannvorrichtung verlagert werden.

Durch die von den Wälzkörpern 22 verursachten Umformkräfte, kommt es zur Ausbildung von Torsionsspannungen in der Vorform 15. Je weiter das Umformwerkzeug mit seinen Wälzkörpern 22 vom Andrückelement 14 wegbewegt ist, führen die Umformkräfte aufgrund des zunehmenden Abstandes der betreffenden Umformstelle zum Einspannpunkt zu einer kontinuierlichen Zunahme der Torsionsspannungen in der Vorform 15.

Um ein zu starkes Tordieren der Vorform 15 zu vermeiden, wird nun das Anschlagelement 16 von der Betätigungseinrichtung mit Hilfe des Zahnriemens 28 bezüglich des Andrückelementes 14 um die Rotationsachse R so verdreht, dass die in der Vorform 15 durch das Drückwalzen entstehenden Torsionskräfte durch das entgegenwirkende Drehmoment und die dadurch verursachten entgegenwirkenden Torsionsspannungen zumindest teilweise ausgeglichen werden. Dabei verhindert die an der Stirnseite 20 des Anschlagelementes 16 ausgebildete Verzahnung, die mit der Stirnseite der Vorform 15 in Eingriff steht, ein Durchrutschen des Anschlagelementes 16 bezüglich der Vorform 15. Das Anschlagelement 16 bewirkt also ein Gegendrehmoment, das der durch die Wälzkörper 22 verursachten Verdrillung der Vorform 15 entgegenwirkt, so dass eine übermäßige Belastung der Abschnitte der Außenverzahnung 12, insbesondere nahe der Stirnseite der Vorform 15 verhindert wird.

Da die durch das Drückwalzen entstehenden Torsionskräfte mit zunehmendem Abstand des Umformwerkzeuges, d.h. der Wälzkörper 22, vom Andrückelement 14 zunehmen, wird das von der Betätigungseinrichtung erzeugte Gegendrehmoment, das durch das Anschlagelement 16 auf die Vorform 15 übertragen wird, gleichfalls linear oder, so fern dies erforderlich ist, auch progressiv durch die Steuerung des nicht dargestellten Stellmotors erhöht.

Bei dem zuvor beschriebenen Ausführungsbeispiel der Drückwalzvorrichtung 10 wurde eine topfförmig ausgebildete Vorform 15 verwendet. Alternativ ist es auch möglich, anfänglich eine Ronde am Werkzeugdorn 11 einzuspannen, die durch eine entsprechend gestaltete Drückrolle zunächst in eine Topfform gewalzt wird.

In den Figuren 2 und 3 ist ein alternatives Ausführungsbeispiel einer Drückwalzvorrichtung 30 gezeigt, deren Aufbau im Wesentlichen dem Aufbau der Drückwalzvorrichtung 10 entspricht, so dass identische Bauteile mit identischen Bezugszeichen bezeichnet sind. Der einzige Unterschied der Drückwalzvorrichtung 30 zu der zuvor beschriebenen Drückwalzvorrichtung 10 besteht in dem verwendeten Anschlagelement 31.

Das Anschlagelement 31 entspricht im Wesentlichen dem zuvor beschriebenen Anschlagelement 16, wobei jedoch an dem Abschnitt 32 größeren Durchmessers eine Innenverzahnung 33 ausgebildet ist, die komplementär zu der am Werkzeugdorn 11 ausgebildeten Außenverzahnung 12 ausgebildet ist und mit dieser in Eingriff steht, wie Fig. 3 zeigt, wenn das Anschlagelement 31 an der Vorform 15 anliegt. Auch bei dem zweiten Ausführungsbeispiel weist die Drückwalzvorrichtung 30 eine Betätigungseinrichtung auf, die mit Hilfe des Zahnriemens 28 das Anschlagelement 31 relativ zum Andrückelement 14 um die Rotationsachse R verdrehen kann. Bei diesem Ausführungsbeispiel ist jedoch ein relatives Verdrehen des Anschlagelementes 31 zum Andrückelement 14 nur so weit möglich, als es die miteinander in Eingriff stehenden Verzahnungen 12 und 33 zulassen. Das Anschlagelement 31 erfüllt folglich bei der Drückwalzvorrichtung 30 zusätzlich die Aufgabe, an den einzelnen Zähnen der Außenverzahnung 12 des Werkzeugdorns 11 Stützkräfte zu erzeugen, die die einzelnen Zähne der Außenverzahnung 12 beim Drückwalzen abstützen, während das Anschlagelement 31 gleichzeitig ein entsprechendes Drehmoment an der Vorform 15 bewirkt, durch das ein Verdrillen der Vorform 15 während des Drückwalzens zumindest teilweise verhindert ist.

In den Figuren 4 und 5 ist ein drittes Ausführungsbeispiel einer Drückwalzvorrichtung 14 nach der Erfindung offenbart. Der Aufbau der Drückwalzvorrichtung 40 entspricht gleichfalls im Wesentlichen dem Aufbau der Drückwalzvorrichtung 10, so dass identische Bauteile mit identischen Bezugszeichen bezeichnet sind. Einziger Unterschied der Drückwalzvorrichtung 40 gegenüber der Drückwalzvorrichtung 10 besteht in dem verwendeten Anschlagelement 41 und der gemeinsam mit dem Anschlagelement 41 verwendeten Betätigungseinrichtung 42. So weist die Betätigungseinrichtung 42 mehrere, gleichmäßig über den Umfang des Anschlagelementes 41 verteilte, an diesem befestigte Führungszapfen 43 auf, von denen in Fig. 4 aus Darstellungsgründen nur ein Führungszapfen 43 zu sehen ist. Jeder Führungszapfen 43 ragt radial nach innen in die Zentralbohrung des hülsenförmigen Anschlagelementes 41 in eine von mehreren an der Mantelfläche des Werkzeugdorns 44 ausgebildeten Stellnuten 45.

Wie Fig. 5 zeigt, in der eine der Stellnuten 45 in Draufsicht gezeigt ist, verlaufen die Stellnuten 45 unter einem Winkel α schräg zur Längsrichtung der Rotationsachse R, so dass bei einem Verschieben des Anschlagelementes 41 entlang des Werkzeugdorns 44 das Anschlagelement 41 durch die in den Stellnuten 45 aufgenommenen Führungszapfen 43 um die Rotationsachse R verdreht wird.

Wird nun während des Drückwalzens die Vorform 15 axial gelängt, bewirkt die axiale Längung der Vorform 15 in Richtung der Rotationsachse R eine Verlagerung des Anschlagelementes 41 gegen die Kraft der nicht dargestellten Spannvorrichtung. Durch die Verlagerung des Anschlagelementes 41 entlang dem Werkzeugdorn 44 wird das Anschlagelement 41 durch die mit den Stellnuten 45 in Eingriff stehenden Führungszapfen 43 relativ zu dem Andrückelement 14 verdreht, so dass an der Vorform 15 entsprechende Torsionsspannungen entstehen, die den während des Drückwalzens verursachten Torsionskräften entgegenwirken.

Bei einer Abwandlung des in den Fig. 4 und 5 gezeigten Ausführungsbeispiels verlaufen die Stellnuten 45 kurvenförmig, so dass mit zunehmender axialer Verschiebung des Anschlagelementes 41 das von diesem erzeugte Gegendrehmoment entsprechend überproportional zunimmt.

## Patentansprüche

1. Verfahren zum Drückwalzen eines Werkstücks mit Innenprofil, bei dem
- eine Vorform (15) des Werkstücks an einen Werkzeugdorn (11; 44) gespannt wird, der in seiner Längsrichtung mit einem Außenprofil (12) versehen ist,
- zum Ausformen des Innenprofils eine Relativbewegung zwischen dem Werkzeugdorn (11; 44) und einem Umformwerkzeug (22) um eine mit der Längsachse des Werkzeugdorns (11; 44) zusammenfallende Rotationsachse (R) ausgeführt wird, wobei das Umformwerkzeug (22) das Material der am Werkzeugdorn (11; 44) gespannten Vorform (15) in das Außenprofil (12) des Werkzeugdorns (11; 44) einformt, und
- die Vorform (15) mit ihrer zum Werkzeugdorn (11; 44) gerichteten Stirnseite zumindest während des Einformens der Vorform (15) in das Außenprofil (12) an einem Anschlagelement (16; 31; 41) anliegt,
**dadurch gekennzeichnet,**
**dass** das unter Vorspannung an der Vorform (15) während des Einformens anliegende Anschlagelement (16; 31; 41) zum Erzeugen einer in Umfangsrichtung der Vorform (15) an dieser wirkenden, definierten Torsionsspannung ein definiertes Drehmoment auf die Vorform (15) ausübt.

2. Verfahren nach Anspruch 1,
**dadurch gekennzeichnet,**
**dass** das Anschlagelement (16; 31; 41) zum Erzeugen des Drehmomentes relativ zum Werkzeugdorn (11; 44) bewegt wird.

3. Verfahren nach Anspruch 1 oder 2,
**dadurch gekennzeichnet,**
**dass** die Vorform (15) beim Spannen am Werkzeugdorn (11; 44) gleichzeitig gegen das Anschlagelement (16; 31; 41) gespannt wird.

4. Verfahren nach Anspruch 1, 2 oder 3,
**dadurch gekennzeichnet,**
**dass** das Umformwerkzeug (22) während des Einformens eine Relativbewegung bezüglich des Werkzeugdorns (11; 44) entlang der Rotationsachse (1) in Richtung des Anschlagelementes (16; 31; 41) erfährt und dass das vom Anschlagelement (16; 31; 41) in Umfangsrichtung der Vorform (15) erzeugte Drehmoment erhöht wird, je näher das Umformwerkzeug (22) an das Anschlagelement (16; 31; 41) heranbewegt ist.

5. Verfahren nach Anspruch 4,
**dadurch gekennzeichnet,**
**dass** das Drehmoment mit geringer werdendem Abstand des Umformwerkzeugs (22) zum Anschlagelement (16; 31; 41) linear oder progressiv erhöht wird.

6. Verfahren nach einem der Ansprüche 1 bis 5,
**dadurch gekennzeichnet,**
**dass** das vom Anschlagelement (16; 31; 41) in Umfangsrichtung der Vorform (15) erzeugte Drehmoment in Abhängigkeit vom Werkstoff und/oder in Abhängigkeit vom Umformgrad und/oder in Abhängigkeit vom Widerstandsmoment der Vorform (15) geregelt wird.

7. Verfahren nach einem der Ansprüche 1 bis 6,
**dadurch gekennzeichnet,**
**dass** ein hülsenförmiges Anschlagelement (31) mit einem Innenprofil (33) verwendet wird, mit dem das Anschlagelement (31) mit einem Abschnitt des Außenprofils (12) des Werkzeugdorns (11; 44) vor dem Einformen oder während des Einformens in Eingriff gebracht wird, und
**dass** das Anschlagelement (31) derart relativ zum Werkzeugdorn (11; 44) um die Rotationsachse (R) gedreht wird, dass das Anschlagelement (31) mit seinem Innenprofil (33) unter Vorspannung am Außenprofil (12) des Werkzeugdorns (11; 44) anliegt.

8. Verfahren nach einem der Ansprüche 1 bis 7,
**dadurch gekennzeichnet,**
**dass** das Umformwerkzeug (22) während des Einformens eine Relativbewegung bezüglich des Werkzeugdorns (11; 44) entlang der Rotationsachse (R) in Richtung des Anschlagelements (16; 31; 41) erfährt und dass die in Längsrichtung der Vorform (15) vom Anschlagelement (16; 31; 41) erzeugte Vorspannkraft erhöht wird, je näher das Umformwerkzeug (22) an das Anschlagelement (16; 31; 41) heranbewegt ist.

9. Drückwalzvorrichtung, insbesondere zur Durchführung eines Verfahrens nach einem der Ansprüche 1 bis 8, mit
- einem Werkzeugdorn (11; 44), an dem ein Außenprofil (12) zum Ausformen eines Innenprofils an einer Vorform (15) ausgebildet ist,
- einem Umformwerkzeug (22) zum Einformen von Material der Vorform (15) in das Außenprofil (12) während eines Drückwalzvorganges, wobei der Werkzeugdorn (11; 44) und das Umformwerkzeug (22) relativ zueinander um eine mit der Längsrichtung des Werkzeugdorns (11; 44) zusammenfallende Rotationsachse (R) rotierbar sind, und
- einem am Werkzeugdorn (11; 44) vorgesehenen Anschlagelement (16; 31; 41), an dem die Vorform (15) zumindest während des Drückwalzens anliegt,
**dadurch gekennzeichnet,**
- **dass** das Anschlagelement (16; 31; 41) gegenüber dem Werkzeugdorn verdrehbar gelagert ist und
- **dass** an der Drückwalzvorrichtung (10; 30; 40) eine Betätigungseinrichtung vorgesehen ist, welche mit dem Anschlagelement (16); 31; 41) derart zusammenwirkt, dass das Anschlagelement (16; 31, 41) beim Drückwalzen an der Vorform (15) ein Drehmoment ausübt.

10. Drückwalzvorrichtung nach Anspruch 9,
**dadurch gekennzeichnet,**
**dass** die Betätigungseinrichtung eine Antriebseinheit aufweist, die durch ein Übertragungselement (28) zum Rotieren des Anschlagelementes (16) um die Rotationsachse (R) mit dem Anschlagelement (16) gekoppelt ist.

11. Drückwalzvorrichtung nach Anspruch 10,
**dadurch gekennzeichnet,**
**dass** das Übertragungselement ein Zahnriemen (28) ist, der mit einem an der Antriebseinheit vorgesehenen Ritzel und mit einer am Anschlagelement (16) ausgebildeten Verzahnung (27) in Eingriff steht.

12. Drückwalzvorrichtung nach Anspruch 10,
**dadurch gekennzeichnet,**
**dass** das Übertragungselement ein mit dem Antriebsritzel der Antriebseinheit in Eingriff stehendes Zahnrad einer Getriebeeinheit ist und
**dass** die aus mindestens einem Zahnrad gebildete Getriebeeinheit mit einer am Anschlagelement ausgebildeten Verzahnung in Eingriff steht.

13. Drückwalzvorrichtung nach Anspruch 9,
**dadurch gekennzeichnet,**
**dass** die Betätigungseinrichtung mindestens einen am Anschlagelement (41) oder am Werkzeugdorn (41) vorgesehenen Führungszapfen (43) aufweist, der in einer am Werkzeugdorn (44) oder am Anschlagelement (41) ausgebildeten Nut (45) derart geführt ist, dass das Anschlagelement (41) bei einer Verschiebung entlang dem Werkzeugdorn (44) eine rotatorische Bewegung bezüglich des Werkzeugdorns (44) ausführt.

14. Drückwalzvorrichtung nach Anspruch 13,
**dadurch gekennzeichnet,**
**dass** die Nut (45) schräg oder kurvenförmig bezüglich der Verschieberichtung des Anschlagelementes (41) verläuft.

15. Drückwalzvorrichtung nach Anspruch 9,
**dadurch gekennzeichnet,**
**dass** die Betätigungseinrichtung eine das Anschlagelement mit dem Werkzeugdorn koppelnde Federanordnung aufweist, deren Federkraft in Umfangsrichtung des Anschlagelementes derart wirkt, dass die Federkraft mit zunehmender Verdrehung des Anschlagelementes relativ zur Federanordnung linear oder progressiv zunimmt.

16. Drückwalzvorrichtung nach einem der Ansprüche 9 bis 15,
**dadurch gekennzeichnet,**
**dass** das Anschlagelement (16; 31; 41) in Längsrichtung des Werkzeugdorns (11; 44) verschieblich gelagert und durch eine Spannvorrichtung (17) in Richtung des freien Endes des Werkzeugdorns (11; 44) vorspannbar ist.

17. Drückwalzvorrichtung nach einem der Ansprüche 9 bis 16,
**dadurch gekennzeichnet,**
**dass** das am Werkzeugdorn (11) ausgebildete Außenprofil (12) eine Geradverzahnung oder eine Schrägverzahnung ist und dass das Anschlagelement (31) eine entsprechend gestaltete Innenverzahnung (33) aufweist, mit der das Anschlagelement (31) mit der am Werkzeugdorn (11) ausgebildeten Außenverzahnung (12) in Eingriff bringbar ist.

18. Drückwalzvorrichtung nach einem der Ansprüche 9 bis 17,
**dadurch gekennzeichnet,**
**dass** das Anschlagelement (16; 31; 41) an seiner mit der Vorform (15) in Berührung kommenden Stirnseite (20) aufgerauht, gerändelt oder verzahnt ist.

## Claims

1. Method for the roller spinning of a workpiece with an internal profile, in which
- a preform (15) of the workpiece is held in a tool mandrel (11; 44) which is provided in its longitudinal direction with an external profile (12),
- for shaping the internal profile, a relative movement is performed between the tool mandrel (11; 44) and a reshaping tool (22) about a rotation axis (R) coinciding with the longitudinal axis of the tool mandrel (11; 44), in which the reshaping tool (22) shapes the material of the preform (15) held on the tool mandrel (11; 44) into the external profile (12) of the tool mandrel (11; 44), and
- at least during the shaping of the preform (15) into the external profile (12), the front face of the preform (15) directed towards the tool mandrel (11; 44) bears on a stop element (16; 31; 41),
**characterized in that**
the stop element (16; 31; 41) bearing under prestress on the preform (15) during shaping exerts a clearly defined torque on the preform (15) for producing a clearly defined torsional stress acting on the preform (15) in the circumferential direction thereof.

2. Method according to claim 1,
**characterized in that**
the stop element (16; 31; 41) is moved relative to the tool mandrel (11; 44) for producing the torque.

3. Method according to claim 1 or 2,
**characterized in that**
during the securing on the tool mandrel (11; 44), the preform (15) is simultaneously braced against the stop element (16; 31; 41).

4. Method according to claim 1, 2 or 3,
**characterized in that**
during the shaping in, the reshaping tool (22) is subject to a relative movement with respect to the tool mandrel (11; 44) along the rotation axis (R) in the direction of the stop element (16; 31; 41) and that the torque produced by the stop element (16; 31; 41) in the circumferential direction (15) is increased the closer the reshaping tool (22) is moved to the stop element (16; 31; 41).

5. Method according to claim 4,
**characterized in that**
the torque is linearly or progressively increased as the spacing of the reshaping tool (22) relative to the stop element (16; 31; 41) is reduced.

6. Method according to one of the claims 1 to 5,
**characterized in that**
the torque produced in the circumferential direction of the preform (15) by the stop element (16; 31; 41) is regulated as a function of the material and/or as a function of the degree of reshaping and/or as a function of the resistance moment of the preform (15).

7. Method according to one of the claims 1 to 6,
**characterized in that**
use is made of a sleeve-like stop element (31) with an internal profile (33) with which the stop element (31) is engaged with a portion of the external profile (12) of the tool mandrel (11; 44) prior to or during shaping, and that the stop element (31) is rotated relative to the tool mandrel (11; 44) about the rotation axis (R) in such a way that the internal profile (33) of the stop element (31) bears against the external profile (12) of the tool mandrel (11; 44), accompanied by an initial pressing stress.

8. Method according to one of the claims 1 to 7,
**characterized in that**
during the shaping, the reshaping tool (22) is subject to a relative movement with respect to the tool mandrel (11; 44) along the rotation axis (R) in the direction of the stop element (16; 31; 41), and that the initial stressing force produced by the stop element (16; 31; 41) in the longitudinal direction of the preform (15) is increased the closer the reshaping tool (22) is moved to the stop element (16; 31; 41).

9. Roller spinning device, particularly for performing a method according to one of the claims 1 to 8, having
- a tool mandrel (11; 44) on which is formed an external profile (12) for shaping an internal profile on a preform (15).
- a shaping tool (22) for shaping material of the preform (15) into the external profile (12) during a roller spin ning process, the tool mandrel (11; 44) and reshaping tool (22) being rotatable relative to one another about a rotation axis (R) coinciding with the longitudinal direction of the tool mandrel (11; 44), and a stop element (16; 31; 41) provided on the tool mandrel (11; 44) against which the preform (15) bears, at least during roller spinning,
**characterized in that**
- the stop element (16; 31; 41) is mounted in rotary manner with respect to the tool mandrel (11; 44), and
- on the roller spinning device (10; 30; 40) is provided an operating mechanism, which cooperates with the stop element (16; 31; 41) in such a way that the stop element (16; 31; 41) exerts a torque during roller spinning on the preform (15).

10. Roller spinning device according to claim 9,
**characterized in that**
the operating mechanism has a driving unit, which is coupled by a transmission element (28) for rotating the stop element (16) about the rotation axis (R) to the stop element (16).

11. Roller spinning device according to claim 10,
**characterized in that**
the transmission element is a toothed belt (28), which is in engagement with a pinion provided on the driving unit and with teeth (27) constructed on the stop element (16).

12. Roller spinning device according to claim 10,
**characterized in that**
the transmission element is a gear of a transmission unit in engagement with the driving pinion of the driving unit, and that the transmission unit formed by at least one gear is in engagement with teeth constructed on the stop element.

13. Roller spinning device according to claim 9,
**characterized in that**
the operating mechanism has at least one guide pin (43) provided on the stop element (41) or on the tool mandrel (44) which is guided in a groove (45) formed on the tool mandrel (44) or on the stop element (41) in such a way that during a displacement along the tool mandrel (44) the stop element (41) performs a rotary movement with respect to said tool mandrel (44).

14. Roller spinning device according to claim 13,
**characterized in that**
the groove (45) is inclined or curved relative to the displacement direction of the stop element (41).

15. Roller spinning device according to claim 9,
**characterized in that**
the operating mechanism has a spring arrangement coupling the stop element to the tool mandrel whose spring tension acts in the circumferential direction of the stop element in such a way that the spring tension linearly or progressively increases with increasing rotation of the stop element relative to the spring arrangement.

16. Roller spinning device according to one of the claims 9 to 15,
**characterized in that**
the stop element (16; 31; 41) is displaceably mounted in the longitudinal direction of the tool mandrel (11; 44) and is pretensionable by a clamping device (17) in the direction of the free end of a tool mandrel (11; 44).

17. Roller spinning device according to one of the claims 9 to 16,
**characterized in that**
the external profile (12) formed on the tool mandrel (11) is constituted by straight teeth, or helical teeth, and that the stop element (31) has a correspondingly designed internal teeth (33), with which the stop element (31) can be engaged with the external teeth (12) formed on the tool mandrel (11).

18. Roller spinning device according to one of the claims 9 to 17,
**characterized in that**
the front face (20) of the stop element (16; 31; 41) coming into contact with the preform (15) is roughened, knurled or toothed.

## Revendications

1. Procédé de fluotournage d'une pièce à profil intérieur, dans lequel
- une préforme (15) de la pièce est serrée sur un mandrin porte-outil (11 ; 44) qui est muni d'un profil extérieur (12) dans sa direction longitudinale,
- pour former le profil intérieur, on exécute un mouvement relatif entre le mandrin porte-outil (11 ; 44) et un outil de formage (22) autour d'un axe de rotation (R) coïncidant avec l'axe longitudinal du mandrin porte-outil (11 ; 44), l'outil de formage (22) repoussant la matière de la préforme (15) montée sur le mandrin porte-outil (11 ; 44) dans le profil extérieur du mandrin porte-outil (11 ; 44), et
- au moins pendant le repoussage de la préforme (15) dans le profil extérieur (12), la préforme (15) s'appuie avec sa face frontale orientée vers le mandrin porte-outil (11 ; 44) contre un élément de butée (16 ; 31 ; 41),
**caractérisé en ce que**,
pour produire une contrainte de torsion définie dans la direction circonférentielle de la préforme (15) et s'exerçant sur celle-ci, l'élément de butée (16 ; 31 ; 41) s'appuyant sous précontrainte contre la préforme (15) pendant le repoussage exerce un couple de rotation défini sur la préforme (15).

2. Procédé selon la revendication 1,
**caractérisé en ce que**
l'élément de butée (16 ; 31 ; 41), est déplacé relativement au mandrin porte-outil (11 ; 44) pour produire le couple de rotation.

3. Procédé selon la revendication 1 ou 2,
**caractérisé en ce que,**
lors du serrage sur le mandrin porte-outil (11 ; 44), la préforme (15) est serrée simultanément contre l'élément de butée (16 ; 31 ; 41).

4. Procédé selon la revendication 1, 2 ou 3,
**caractérisé en ce que**
l'outil de formage (22) exécute pendant le repoussage un mouvement relatif par rapport au mandrin porte-outil (11 ; 44) le long de l'axe de rotation (1) en direction de l'élément de butée (16 ; 31 ; 41) et
**en ce que** le couple de rotation produit par l'élément de butée (16 ; 31 ; 41) dans la direction circonférentielle de la préforme (15) est augmenté à mesure qu'on rapproche l'outil de formage (22) de l'élément de butée (16 ; 31 ; 41).

5. Procédé selon la revendication 4,
**caractérisé en ce que**
le couple de rotation est augmenté linéairement ou progressivement quand la distance diminue entre l'outil de formage (22) et l'élément de butée (16 ; 31 ; 41).

6. Procédé selon l'une quelconque des revendications 1 à 5,
**caractérisé en ce que**
le couple de rotation produit par l'élément de butée (16 ; 31 ; 41) dans la direction circonférentielle de la préforme (15) est régulé en fonction du matériau et/ou en fonction du degré de formage et/ou en fonction du couple de résistance de la préforme (15).

7. Procédé selon l'une quelconque des revendications 1 à 6, **caractérisé en ce qu'**on
utilise un élément de butée (31) en forme de douille avec un profil intérieur (33), avec lequel l'élément de butée (31) est mis en prise avec une section du profil extérieur (12)
du mandrin porte-outil (11 ; 44) avant le repoussage ou pendant le repoussage, et
**en ce que** l'élément de butée (31) tourne autour de l'axe de rotation (R) par rapport au mandrin porte-outil (11 ; 44)
de telle manière que l'élément de butée (31) s'appuie avec son profil intérieur (33) sous précontrainte contre le pro fil extérieur (12) du mandrin porte-outil (11 ; 44).

8. Procédé selon l'une quelconque des revendications 1 à 7,
**caractérisé en ce que**
l'outil de formage (22) exerce pendant le repoussage un mou vement relatif par rapport au mandrin porte-outil (11 ; 44) le long de l'axe de rotation (R) en direction de l'élément de butée (16 ; 31 ; 41) et
**en ce que** la force de précontrainte produite par l'élément de butée (16 ; 31 ; 41) dans la direction longitudinale de la préforme (15) est augmentée à mesure qu'on rapproche l'outil de formage (22) de l'élément de butée (16 ; 31 ; 41).

9. Dispositif de fluotournage, en particulier pour appliquer un procédé selon l'une quelconque des revendications 1 à 8, avec
- un mandrin porte-outil (11 ; 44) sur lequel est formé un profil extérieur (12) destiné à réaliser un profil intérieur sur une préforme (15),
- un outil de formage (22) pour repousser la matière de la préforme (15) dans le profil extérieur (12) pendant une opération de fluotournage, le mandrin porte-outil (11 ; 44) et l'outil de formage (22) pouvant tourner l'un par rapport à l'autre autour d'un axe de rotation (R) coïncidant avec la direction longitudinal du mandrin porte-outil (11 ; 44), et
- un élément de butée (16 ; 31 ; 41) prévu sur le mandrin porte-outil (11 ; 44) contre lequel la préforme (15) s'appuie au moins pendant le fluotournage,
**caractérisé en ce que**
- l'élément de butée (16 ; 31 ; 41) est monté rotatif par rapport au mandrin porte-outil (16 ; 31 ; 41) et
- **en ce qu'**il est prévu sur le dispositif de fluotournage (10 ; 30 ; 40), un dispositif d'actionnement qui coopère de telle manière avec l'élément de butée (16 ; 31 ; 41) que l'élément de butée (16 ; 31 ; 41) exerce un couple de rotation sur la préforme (15) pendant le fluotournage.

10. Dispositif de fluotournage selon la revendication 9,
***caractérisé en ce que***
le dispositif d'actionnement présente une unité d'entraînement qui est couplée à l'élément de butée (16) par un élément de transmission (28) pour faire tourner l'élément de butée (16) autour de l'axe de rotation (R).

11. Dispositif de fluotournage selon la revendication 10,
***caractérisé en ce que***
l'élément de transmission est une courroie dentée (28) qui est en prise avec un pignon prévu sur l'unité d'entraînement et avec une denture (27) formée sur l'élément de butée (16).

12. Dispositif de fluotournage selon la revendication 10,
***caractérisé en ce que***
l'élément de transmission est une roue dentée d'une unité d'engrenages en prise avec le pignon d'entraînement de l'unité d'entraînement, et
**en ce que** l'unité d'engrenages formée d'au moins une roue dentée est en prise avec une denture formée sur l'élément de butée.

13. Dispositif de fluotournage selon la revendication 9,
***caractérisé en ce que***
le dispositif d'actionnement présente au moins un tenon de guidage (43) prévu sur l'élément de butée (41) ou sur le mandrin porte-outil (41), tenon qui est guidé dans une rainure (45) réalisée sur le mandrin porte-outil (44) ou sur l'élément de butée (41) de telle manière que, lors d'un dé placement le long du mandrin porte-outil (44), l'élément de butée (41) exécute un mouvement de rotation par rapport au mandrin porte-outil (44).

14. Dispositif de fluotournage selon la revendication 13,
***caractérisé en ce que***
la rainure (45) s'étend à l'oblique ou en forme de courbe par rapport à la direction de déplacement de l'élément de butée (41).

15. Dispositif de fluotournage selon la revendication 9,
***caractérisé en ce que***
le dispositif d'actionnement présente un système de ressort couplant l'élément de butée au mandrin porte-outil, dont la force de ressort agit de telle manière dans la direction circonférentielle de l'élément de butée que la force de ressort augmente linéairement ou progressivement pour une rotation croissante de l'élément de butée par rapport au système de ressort.

16. Dispositif de fluotournage selon l'une quelconque des revendications 9 à 15,
***caractérisé en ce que***
l'élément de butée (16 ; 31 ; 41) est monté mobile dans la direction longitudinale du mandrin porte-outil (11 ; 44) et peut être précontraint par un dispositif de serrage (17) en direction de l'extrémité libre du mandrin porte-outil (11 ; 44).

17. Dispositif de fluotournage selon l'une quelconque des revendications 9 à 16,
***caractérisé en ce que***
- le profil extérieur (12) formé sur le mandrin porte-outil (11) est une denture droite ou une denture oblique et
- **en ce que** l'élément de butée (31) présente une denture in térieure (33) de forme correspondante, avec laquelle l'élément de butée (31) peut être mis en prise avec la denture extérieure (12) formée sur le mandrin porte-outil (11).

18. Dispositif de fluotournage selon l'une quelconque des revendications 9 à 17,
***caractérisé en ce que***
l'élément de butée (16 ; 31 ; 41) est rendu rugueux, moleté ou denté sur sa face frontale (20) venant en contact avec la préforme (15).
